# EUROPÄISCHE PATENTANMELDUNG

(11) **EP 1 116 811 A1**
(43) Veröffentlichungstag der Anmeldung: **18.07.2001**
(21) Anmeldenummer: 99890387.6
(22) Anmeldetag: 15.12.1999
(51) Int. Cl.: D05B 73/12, D05B 1/08

(54) **Stichplatte für eine zwei- oder dreinadelige Interlock-Nähmaschine**

(71) Anmelder: Sahl, Johannes, A-4501 Neuhofen a.d. Krems (AT)
(72) Erfinder: Sahl, Johannes, A-4501 Neuhofen a.d. Krems (AT)
(74) Vertreter: Hübscher, Gerhard, Dipl.-Ing.

(57) **Zusammenfassung**

Stichplatte (1) für eine zwei- oder dreinadelige Interlock-Nähmaschine zum Nähen einer Kettenstichnaht aus drei oder vier Fäden, mit zwei oder drei Nadeleinstichlöchern (2) und jeweils einer zwischen zwei Einstichlöchern (2) ausgehenden, sich in Vorschubrichtung (V) unter Freilassung längsseitiger Fadenführungsschlitze (5) vorwärts erstreckenden Stichzunge (3), dadurch gekennzeichnet, daß die Fadenführungsschlitze (5) durch stichplattenseitige Randstufen (6) bis auf zur Stichzungenunterseite hin offene Fadendurchlaßspalte (7) in Nadeleinstichrichtung abgedeckt sind, wobei vorzugsweise die oberseitig eine Nähgutauflage (9) bildenden Randstufen (6) im Anschlußbereich (10) der Fadenführungsschlitze (5) an die Nadeleinstichlöcher (2) eine Auflaufschräge (11) aufweisen.

## Beschreibung

Die Erfindung bezieht sich auf eine Stichplatte für eine zwei- oder dreinadelige Interlock-Nähmaschine zum Nähen einer Kettenstichnaht aus drei oder vier Fäden, mit zwei oder drei Nadeleinstichlöchern und jeweils einer zwischen zwei Einstichlöchern ausgehenden, sich in Vorschubrichtung unter Freilassung längsseitiger Fadenführungsschlitze vorwärts erstreckenden Stichzunge.

Mit diesen Interlock-Nähmaschinen lassen sich beispielsweise nach DIN 61400 die Stichtypen 406 und 407 aus drei bzw. vier Fäden erzeugen, wobei jeweils ein unterer Greiferfaden mit zwei bzw. drei oberen Nadelfäden zu einer Kettenstichnaht verkettet wird, die insbesondere zum Säumen, Randvernähen od. dgl. des Nähgutes Verwendung findet. Beim Nähen stechen die Nähnadeln durch die Nadeleinstichlöcher der Stichplatte hindurch und führen die Nadelfäden durch das Nähgut als Schleifen, durch die dann an der Stichplattenunterseite eine Schleife des Greiferfadens geführt wird, was die Verkettung mit sich bringt, welche Verkettungen gegen das Nähgut gezogen sind. Die entstehenden Fadenschlingen legen sich um die Stichzunge und werden im Zuge des Nähgutvorschubes von der Stichzunge abgezogen, wobei die Fadenführungsschlitze zwischen Stichzunge und eigentlicher Stichplatte die Schlingenbildung und das Abgleiten der Schlingen von der Stichzunge ermöglichen. Beim Nähen verursacht die Fadenspannung das Zusammenziehen der Schlingen während des Abgleitens von der Stichzunge, wodurch es vor allem bei weichen Stoffen zu einem Einziehen der oberhalb der Führungsschlitze liegenden Stoffbereiche in die Führungsschlitze bzw. einem Ablösen umgeschlagener Saumränder od. dgl. kommen kann, so daß eine Beeinträchtigung der Nahtbildung durch dieses Einwölben oder Ablösen von Nähgutteilen zu befürchten ist.

Der Erfindung liegt daher die Aufgabe zugrunde, eine Stichplatte der eingangs geschilderten Art zu schaffen, die auf einfache Weise ein einwandfreies Nähen auch sehr weichen Nähgutes gewährleistet.

Die Erfindung löst diese Aufgabe dadurch, daß die Fadenführungsschlitze durch stichplattenseitige Randstufen bis auf zur Stichzungenunterseite hin offene Fadendurchlaßspalte in Nadeleinstichrichtung abgedeckt sind, wobei vorzugsweise die oberseitig eine Nähgutauflage bildenden Randstufen im Anschlußbereich der Fadenführungsschlitze an die Nadeleinstichlöcher eine Auflaufschräge aufweisen.

Die Randstufen schließen daher die Fadenführungsschlitze in Nadeleinstichrichtung weitgehend ab und ergeben mit ihrer Oberseite eine Nähgutauflage, so daß das Nähgut beim Nähen gegen die auftretenden abwärtsziehenden Kräfte abgestützt wird und keine Unregelmäßigkeiten bei der Nahtbildung durch Faltungen oder Wölbungen oder Randablösungen des Nähgutes entstehen können. Der verbleibende Nadeldurchlaßspalt sorgt für den erforderlichen Freiraum zum Abziehen der Fadenschlingen von der Stichzunge, so daß ein exakter, störungsfreier Nähvorgang gewährleistet ist. Um vor allem bei Nähbeginn ein unbehindertes Aufgleiten des Nähgutes auf die Randstufen sicherzustellen, weisen diese im Anschlußbereich der Führungsschlitze an die Nadeleinstichlöcher eine entsprechende Auflaufschräge auf, was ein Hängenbleiben des Nähgutes an der Randstufe vermeidet.

Vorteilhafterweise sind die Randstufen als eigene Stufeneinsätze vorgefertigt und von unten in die Fadenführungsschlitze einsetzbar, so daß es zu einer verhältnismäßig einfachen Stichplattenfertigung kommt und es auch möglich ist, die Stichplatten nachträglich mit entsprechenden Randstufen auszustatten.

In der Zeichnung ist der Erfindungsgegenstand beispielsweise veranschaulicht, und zwar zeigen
- Fig. 1: eine erfindungsgemäße Stichplatte in Draufsicht,
- Fig. 2: einen Querschnitt nach der Linie II-II der Fig. 1, die
- Fig. 3 und 4: Längsschnitte nach den Linien III-III bzw. IV-IV der Fig. 1 sowie
- Fig. 5: ein Funktionsschema der Stichplatte an Hand eines Querschnittes nach der Linie V-V der Fig. 1 größeren Maßstabes.

Eine Stichplatte 1 für eine nicht weiter dargestellte zweinadelige Interlock-Nähmaschine zum Nähen einer Kettenstichnaht weist zwei Nadeleinstichlöcher 2 und eine zwischen den Einstichlöchern 2 ausgehende, sich in Vorschubrichtung V vorwärts erstreckenden Stichzunge 3 auf, wobei die Stichzunge 3 als eigenes Einsatzstück hergestellt und in eine Ausnehmung 4 der Stichplatte eingesetzt ist, so daß längsseitig der Stichzunge 3 Fadenführungsschlitze 5 entstehen.

Die Fadenführungsschlitze 5 sind durch stichplattenseitige Randstufen 6 bis auf zur Stichzungenunterseite hin offene Fadendurchlaßspalte 7 in Nadeleinstichrichtung abgedeckt, welche Randstufen als eigene Stufeneinsätze 8 vorgefertigt und von unten in die Fadenführungsschlitze 5 eingepaßt sind. Die Randstufen 6 bilden an ihrer Oberseite eine Nähgutauflage 9, die im Anschlußbereich 10 der Fadenführungsschlitze 5 an die Nadeleinstichlöcher 2 in eine Auflaufschräge 11 übergehen.

Durch die einfache Maßnahme der Randstufen 6, wird, wie in Fig. 5 schematisch angedeutet, für das zu nähende Nähgut N im Bereich der Fadenführungsschlitze 5 eine Abstützung geboten, die ein Einziehen vor allem weichen Nähgutes in die Schlitze verhindert. Beim Nähen mit den zwei Nadeln N werden die zwei oberen Nadelfäden F mit einem unteren Greiferfaden G zu einer Kettenstichnaht verkettet, wobei die Verkettungen gegen das Nähgut gezogen sind und sich dadurch auf das Nähgut abwärtsgerichtete Zugkräfte auswirken. Durch die Randstufen 6 wird aber stärkeren Auswölbungen und Randablösungen od. dgl. vorgebeugt und das Nähen einer einwandfreien Kettenstichnaht gewährleistet.

## Patentansprüche

1. Stichplatte (1) für eine zwei- oder dreinadelige Interlock-Nähmaschine zum Nähen einer Kettenstichnaht aus drei oder vier Fäden, mit zwei oder drei Nadeleinstichlöchern (2) und jeweils einer zwischen zwei Einstichlöchern (2) ausgehenden, sich in Vorschubrichtung (V) unter Freilassung längsseitiger Fadenführungsschlitze (5) vorwärts erstreckenden Stichzunge (3), dadurch gekennzeichnet, daß die Fadenführungsschlitze (5) durch stichplattenseitige Randstufen (6) bis auf zur Stichzungenunterseite hin offene Fadendurchlaßspalte (7) in Nadeleinstichrichtung abgedeckt sind, wobei vorzugsweise die oberseitig eine Nähgutauflage (9) bildenden Randstufen (6) im Anschlußbereich (10) der Fadenführungsschlitze (5) an die Nadeleinstichlöcher (2) eine Auflaufschräge (11) aufweisen.

2. Stichplatte nach Anspruch 1, dadurch gekennzeichnet, daß die Randstufen (6) als eigene Stufeneinsätze (8) vorgefertigt und von unten in die Fadenführungsschlitze (5) einsetzbar sind.
